# EUROPÄISCHE PATENTSCHRIFT

(11) **EP 2 935 690 B1**
(45) Veröffentlichungstag und Bekanntmachung des Hinweises auf die Patenterteilung: **17.03.2021**
(21) Anmeldenummer: 13828775.0
(22) Anmeldetag: 17.12.2013
(51) Int. Cl.: D07B 5/00, D07B 7/02, D07B 1/16

(54) **DRAHTSEIL SOWIE VERFAHREN UND VORRICHTUNG ZUR HERSTELLUNG DES DRAHTSEILS**
WIRE CABLE AND METHOD AND DEVICE FOR PRODUCTION OF SAID WIRE CABLE
CÂBLE MÉTALLIQUE ET PROCÉDÉ ET DISPOSITIF DE FABRICATION DU CABLE MÉTALLIQUE

(30) Priorität: 21.12.2012 DE 102012112911
(43) Veröffentlichungstag der Anmeldung: 28.10.2015
(73) Patentinhaber: Casar Drahtseilwerk Saar GmbH, 66459 Kirkel (DE)
(72) Erfinder: LAUER, Bruno, 66646 Marpingen (DE)
(74) Vertreter: Patentanwälte Bernhardt / Wolff Partnerschaft mbB
(86) Internationale Anmeldenummer: PCT/DE2013/100424
(87) Internationale Veröffentlichungsnummer: WO 2014/094736

(56) Entgegenhaltungen:
- EP-A1- 0 064 258
- EP-A1- 0 896 087
- EP-A2- 1 160 374
- AT-B- 381 967
- CA-C- 1 324 038
- CH-A5- 688 591
- DE-A1- 3 203 504
- DE-A1- 4 316 035
- DE-U1- 9 319 648
- ANONYMOUS: "Special Wire Ropes, Turboplast; Duroplast; Paraplast", 20070101 , vol. 2007 1 January 2007 (2007-01-01), pages 1-48, XP002669101, Retrieved from the Internet: URL:http://www.seile.com/bro_engl/casar_sp ecial_wire_ropes.pdf
- Roland Verreet: "Stahldrahtseile für Krane", , 1 January 2004 (2004-01-01), XP055269147, Internet Article Retrieved from the Internet: URL:http://www.casar.de/De/Technik2/Brosch uren [retrieved on 2016-04-28]

## Beschreibung

Die Erfindung betrifft ein Verfahren zur Herstellung eines Drahtseils, bei dem zur Bildung eines Kernseils Kernseillitzen um eine Herzlitze gewunden werden, das Kernseil zur Glättung seiner Oberfläche durch Hämmern verdichtet wird, anschließend auf das Kernseil eine Kunststoffschicht aufgebracht wird und danach auf dem Kernseil Litzen verseilt werden.
Die Erfindung betrifft ferner ein mittels dieses Verfahrens herstellbares Drahtseil und eine Vorrichtung zur Herstellung des Drahtseils.

Ein solches Verfahren geht aus der AT 381 967 B hervor. Um eine Herzlitze herum wird eine Innenlage aus sechs Litzen gruppiert, die zuvor in einem Ziehvorgang verdichtet worden sind. Das dadurch gebildete Kernseil wird durch Walzen oder Hämmern verdichtet und auf dem verdichteten Kernseil eine Außenlage aus ebenfalls vorverdichteten Litzen verseilt. Zwischen dem Kernseil und den Litzen kann zum Festhalten eines in das Seil eingebrachten Schmier-mittels eine Kunststoffimprägnierung vorgesehen werden.

In der EP 0 896 087 A1 ist ein Verfahren zur Herstellung eines Drahtseils beschrieben, bei dem Drähte und flexible Kerne zu Kernseillitzen geschlagen werden, aus den Kernseillitzen ein Kernseil gewunden wird, der Durchmesser des Kernseils durch Hämmern verkleinert wird und auf dem gehämmerten Kernseil Litzen verseilt werden.

Die EP 0 064 258 A1 beschreibt ein Verfahren zur Herstellung eines Drahtseils, bei dem ein Kernseil aus vorverdichteten Litzen gebildet wird und das Kernseil im Ganzen verdichtet wird. Zur Fertigstellung des Drahtseils wird auf dem verdichteten Kernseil eine äußere Litzenlage verseilt.

Bei dem aus der CA 1 324 038 bekannten Herstellungsverfahren für Drahtseile werden auf einem flexiblen Seilkern Litzen, deren Durchmesser jeweils durch Ziehen durch eine Form reduziert worden sind, verseilt und das so hergestellte Drahtseil als Ganzes gehämmert.

Bei einem durch Benutzung bekannten Verfahren wird vor der Verseilung eines Drahtseils mit einem Kernseil und darauf angeordneten Litzen das Kernseil mittels eines Rollenverdichters kompaktiert, um den Füllgrad des Drahtseils zu erhöhen.

Der Erfindung liegt die Aufgabe zugrunde, ein Verfahren der eingangs genannten Art derart zu schaffen, mit dem sich ein Drahtseil mit größerer Bruchkraft herstellen lässt.

Erfindungsgemäß wird diese Aufgabe dadurch gelöst, dass das Kernseil vor dem Hämmern vorverdichtet wird und das Drahtseil nach der Verseilung der Litzen gehämmert wird.

Überraschend hat sich gezeigt, dass sich mittels des Hämmerns des Kernseils die Bruchkraft des Drahtseils deutlich erhöhen lässt. Dies ist darauf zurückzuführen, dass durch das Hämmern Wölbungen an der Oberfläche des Kernseils, die aufgrund der Formen der Drähte und ggf. das Kernseil bildenden Kernseillitzen verformen lassen derart, dass sich im Querschnitt gesehen die Außenkonturen des Kernseils einer Kreisform annähern. Die Kernseiloberfläche wird besonders glatt ausgebildet, sodass sich im Drahtseil eine große Auflagefläche zwischen dem Kernseil und den Litzensträngen bildet. Dadurch bilden sich an Stellen, an denen die Drähte der Litzenstränge auf der Oberfläche des Kernseils aufliegen, nur verhältnismäßig kleine Pressdrücke aus. Die Gefahr der Bildung von Kerben in den Drähten des Kernseils und der Litzenstränge und die damit verbundene Bruchgefahr des Drahtseils wird verringert, weil die Litzenstränge beim Verdichten des fertig verseilten Drahtseils durch Hämmern auf die Oberfläche des Kernseils aufgepresst werden und damit eine besonders große Gefahr der Kerbbildung einhergeht.
Ferner können mittels des Hämmerns des Kernseils Drahtseile größeren Metallquerschnitts hergestellt werden.

Zur Durchführung des Verfahrens kann das Kernseil in einem derartigen Abstand von einem Verseilpunkt, an dem er aus Drähten und/oder Kernseillitzen gewunden wird, gehämmert werden, in der die Drähte und/oder die Kernseillitzen bereits eine in Längsrichtung des Kernseils feste Position in ihrer helixförmigen Anordnung im Kernseil eingenommen haben.

Zum einen wird der Durchmesser des Kernseils verringert, zum anderen die Drähte bzw. die Kernseillitzen in Längsrichtung gestaucht, weil sie im Kernseil helixförmig angeordnet sind und durch das Hämmern in eine Helixform geringeren Durchmessers verformt werden, in der zur Bildung der Helix nur noch geringere Draht- bzw. Litzenlängen notwendig sind. Dies hat zur Folge, dass die Drähte bzw. die Kernseillitzen in einem gewissen Maße, das u.a. von der Größe der Verdichtung durch das Hämmern und der gewählten Schlaglänge abhängt, lose angeordnet sind, d.h. nicht mehr mit derselben Spannung aneinander angeordnet sind wie unmittelbar nach der Verseilung und vor dem Hämmern. Vorteilhaft wird durch die lose Anordnung erreicht, dass das Drahtseil eine größere Flexibilität und damit eine größere Biegefestigkeit aufweist. Es versteht sich, dass die Drähte bzw. die Kernseillitzen aber nur in einem derart großen Maße lose angeordnet werden dürfen, dass das Drahtseil, insbesondere das Kernseil, noch eine ausreichend große Stabilität aufweist.

Zur Durchführung des Verfahrens ist eine Vorrichtung gemäß Anspruch 6 vorgesehen,
Es sind mehrere, vorzugsweise drei, Hämmer vorgesehen, die zweckmäßigerweise gemeinsam das Kernseil beim Auftreffen vollständig umschließen und die in ihrer Größe an den zu erzielenden Kernseildurchmesser angepasst sind.
Zur Durchführung des Verfahrens weist die Vorrichtung eine Einrichtung zum Verseilen der Drähte bzw. der Kernseillitzen auf und die Hämmer sind in der Vorrichtung derart angeordnet, dass sie in einem Abstand vom Verseilpunkt auf das Kernseil treffen, in dem die Drähte bzw. die Kernseillitzen in Längsrichtung des Kernseils fest in der Helixform angeordnet sind.

In einer besonders bevorzugten Ausführungsform der Erfindung werden die Litzenstränge in die Kunststoffschicht eingedrückt, wobei die Kunststoffschicht vorzugsweise erweicht ist. Zweckmäßigerweise wird zur Bildung der Kunststoffschicht ein thermoplastischer Kunststoff verwendet und die Kunststoffschicht zur Erweichung erhitzt. Vorteilhaft wird dadurch die Auflagefläche zwischen den Litzenstränge und dem Kernseil noch weiter vergrößert und dadurch die Gefahr der Kerbbildung noch weiter verringert.

Zweckmäßigerweise werden die Litzenstränge vor der Verseilung zum Drahtseil bzw. zum Kernseil, vorzugsweise mittels einer Lehre oder mittels eines Vorformkopfs, vorgeformt.

Als besonders vorteilhaft hat sich das Verfahren erwiesen, wenn die Litzenstränge in entgegengesetzter Richtung zu den Drähten bzw. den Kernseillitzen des Kernseils verseilt werden, um das Drahtseil drehungsarm oder drehungsfrei zu bilden. Bei dieser Anordnung entstehen an den Stellen, an denen sich die jeweiligen Drähte des Kernseils und der Litzenstränge kreuzen, lokal besonders große Kräfte, die durch die mittels des Hämmerns vergrößerte Auflagefläche verringert werden.

In einer weiteren Ausgestaltung der Erfindung ist die Herstellungsvorrichtung mit Hämmern versehen, die in den oben genannten verschiedenen Abständen von einem Verseilpunkt, an dem die genannten Litzen des Drahtseils mit dem Kernseil verseilt werden, angeordnet sein können, um durch Hämmern den metallischen Seilquerschnitt des Drahtseils zu erhöhen und das Drahtseil mit einer glatten Oberfläche zu versehen.

Die Erfindung wird nachfolgend anhand von Ausführungsbeispielen und Zeichnungen, die sich auf diese Ausführungsbeispiele beziehen, näher erläutert. Es zeigen:
- Fig. 1: eine erfindungsgemäße Vorrichtung zur Herstellung eines Drahtseils,
- Fig. 2: zum besseren Verständnis der Erfindung eine weitere, nicht beanspruchte Vorrichtung zur Herstellung eines Drahtseils,
- Fig. 3: zum besseren Verständnis der Erfindung eine weitere, nicht beanspruchte Vorrichtung zur Herstellung eines Drahtseils,
- Fig. 4: ein Drahtseil im Querschnitt, und
- Fig. 5: ein weiteres erfindungsgemäßes Drahtseil im Querschnitt.

Eine in Fig. 1 gezeigte erfindungsgemäße Vorrichtung zeigt einen Verseilkorb 15, über den rotierend äußere Kernseillitzen 5,6 zu einem Verseilpunkt 20 geführt werden, an dem die äußeren Kernseillitzen 5,6 um eine Herzlitze 4 gewunden werden, um gemeinsam ein Kernseil 3 zu bilden, das für ein Drahtseil 1 vorgesehen ist.

In Verseilrichtung gesehen hinter dem Verseilpunkt 20 ist ein Rollenverdichter 9 angeordnet, mittels dessen das aus der Herzlitze 4 und den äußeren Kernlitzen 5,6 gebildete Kernseil 3 vorverdichtet wird. Hinter dem Rollenverdichter 9 sind Hämmer 12 vorgesehen, die gleichzeitig auf das Kernseil 3 aufschlagen, um dessen Oberfläche zu glätten und es dabei weiter zu verdichten. Die hier nicht näher gezeigten Hämmer 12 weisen kreisrunde Wölbungen auf, die in ihrer Form an die durch das Hämmern anzunähernde Kernseilquerschnittsform angepasst sind.

Hinter den Hämmern 12 sind in der Vorrichtung Zugrollen 17 vorgesehen, durch die das Kernseil 3 zunächst zu einer Beschichtungseinrichtung 19 bewegt wird, mittels derer das Kernseil 3 mit einer Kunststoffschicht 7 aus thermoplastischem Kunststoff belegt wird. Danach wird das Kernseil 3 mittels einer Verseileinrichtung, die einen Verseilkorb 16 umfasst, mit äußeren Seillitzen 2 an einem zweiten Verseilpunkt 18 verseilt. Beim Verseilen drücken sich die äußeren Seillitzen in die, ggf. nach Belegung des Kernseils 3 noch weiche oder mittels einer hier nicht gezeigten Erwärmungseinrichtung zur Erweichung erhitzten, Kunststoffschicht 7 ein, ggf. so weit, dass sie auf dem Kernseil 3 aufliegen. Die Vorrichtung ist mit den in einem gestrichelten Viereck gezeigten Hämmern 13 versehen, mittels derer das aus dem Kernseil 3 und den äußeren Seillitzen 3 gebildete Drahtseil 1 zu seiner Verdichtung und zur Glättung seiner Oberfläche weiter gehämmert werden kann.

Wie Fig. 4 zu entnehmen ist, die zur Erläuterung ein mittels der Vorrichtung nach Fig. 1 hergestelltes Drahtseil 1 zeigt, das nicht mit den Hämmern 13 bearbeitet worden ist, ist die Außenkontur des Kernseils 3 durch die Bearbeitung mit den Hämmern 12 geglättet worden, sodass sie sich der Form eines Kreises annähert. Im Bereich zwischen dem Kernseil 3 und den äußeren Seillitzen 2 ist die Kunststoffschicht 7 vorgesehen.
Weil das gezeigte Drahtseil 1 nicht mit den Hämmern 13 bearbeitet worden ist, weisen die äußeren Seillitzen 2 noch ihre ursprüngliche runde Form auf. Das Drahtseil 1 weist im Vergleich zu einem Vergleichsdrahtseil, dessen Kernseil nicht gehämmert worden ist, eine wesentlich größere Bruchkraft und eine wesentlich größere Bruchdehnung auf.

Eine weitere, in Fig. 2 gezeigte Vorrichtung unterscheidet sich von derjenigen nach Fig. 1 dadurch, dass Hämmer 12a unmittelbar hinter einem Verseilpunkt 20a angeordnet sind, in dem eine Herzlitze 4a mit äußeren Kernlitzen 5a,6a zu einem Kernseil 3 verseilt werden. In gleicher Weise sind auch Hämmer 13a zur Bearbeitung eines aus dem Kernseil 3a und darauf an einem Verseilpunkt 18a verseilten äußeren Seillitzen 2a unmittelbar hinter dem Verseilpunkt 18a angeordnet.

Eine weitere, in Fig. 3 gezeigte Vorrichtung unterscheidet sich von derjenigen nach Fig. 1 und Fig. 2 insbesondere dadurch, dass zusätzlich Hämmer 14 zur Bearbeitung einer mittels einer Verseileinrichtung 25, aus Drähten 22,23 hergestellten Herzlitze 4b vorgesehen sind.
Ferner weist die Vorrichtung eine Beschichtungseinheit 24 zur Belegung der Herzlitze 4b mit einer Kunststoffschicht 8 auf. Optional kann auch eine (hier nicht gezeigte) Erhitzungseinrichtung für die Kunststoffschicht 8 vorgesehen sein, damit Kernlitzen 6b bei ihrer Verseilung auf der Herzlitze 4b in erweichten, die Kunststoffschicht 8 bildenden thermoplastischem Kunststoff eingedrückt werden können.

Ein mittels der Vorrichtung nach Fig. 3 hergestelltes Drahtseils 1b, das die gehämmerte Herzlitze 4b und ferner gehämmerte Kernlitzen 5b,6b sowie gehämmerte Seillitzen 2b aufweist ist in Fig. 5 im Querschnitt dargestellt. Das Drahtseil 1b weist eine im Vergleich zum Drahtseil 1 nach Fig. 4 noch weiter vergrößerte Bruchkraft und -dehnung auf.

## Patentansprüche

1. Verfahren zur Herstellung eines Drahtseils (1), bei dem zur Bildung eines Kernseils (3) Kernseillitzen (5,6) um eine Herzlitze (4) gewunden werden, das Kernseil (3) zur Glättung seiner Oberfläche (10) durch Hämmern verdichtet wird, anschließend auf dem Kernseil (3) eine Kunststoffschicht (7) aufgebracht wird und danach auf dem Kernseil (3) Litzen (2) verseilt werden,
**dadurch gekennzeichnet,**
**dass** das Kernseil (3) vor dem Hämmern vorverdichtet wird und das Drahtseil (1) nach der Verseilung der Litzen (2) auf dem Kernseil (3) gehämmert wird.

2. Verfahren nach Anspruch 1,
**dadurch gekennzeichnet,**
**dass** das Kernseil (3,4) mittels eines Rollenverdichters (9) oder eines Ziehsteins vorverdichtet wird.

3. Verfahren nach Anspruch 1 oder 2,
**dadurch gekennzeichnet,**
**dass** die Litzen (2,5,6) in die Kunststoffschicht (7,8) eingedrückt werden, wobei die Kunststoffschicht vorzugsweise erweicht wird.

4. Drahtseil, das ein Kernseil (3,4) aufweist, welches aus um eine Herzlitze gewundenen Kernseillitzen (5,6) gebildet ist, eine durch Hämmern geglättete Oberfläche (10,11) aufweist und auf dem eine Kunststoffschicht (7,8) angeordnet ist, und auf dem Kernseil (3,4) verseilte Litzen (2,5,6) umfasst,
**dadurch gekennzeichnet,**
**dass** das Kernseil (3,4) vor dem Hämmern mittels eines Rollenverdichters vorverdichtet worden ist und das Drahtseil (1) nach der Verseilung der Litzen (2,5,6) auf dem Kernseil (3) gehämmert worden ist.

5. Drahtseil nach Anspruch 4,
**dadurch gekennzeichnet,**
**dass** die Litzen (2,5,6) in die Kunststoffschicht (7,8) eingedrückt sind.

6. Vorrichtung zur Herstellung eines Drahtseils (1), die zur Bildung eines Kernseils (3) eine Einrichtung zum Verseilen von Kernseillitzen (5,6) auf einer Herzlitze, eine Einrichtung zur Verdichtung des Kernseils (3,4), welche Hämmer (12,14) umfasst, die zum Schlagen auf die Oberfläche des Kernseils (3,4) eingerichtet sind, und eine Einrichtung zur Verseilung von Litzensträngen (2) auf dem Kernseil (3,4) aufweist,
**dadurch gekennzeichnet,**
**dass** die Verdichtungseinrichtung einen Ziehstein oder einen Rollenverdichter (9) umfasst, die Hämmer (12,14) in Verseilrichtung gesehen hinter dem Ziehstein bzw. dem Rollenverdichter (9) angeordnet sind und die Vorrichtung eine Einrichtung zur Beschichtung (19) des Kernseils (3,4) mit einer Kunststoffschicht (7,8) vor der Verseilung der Litzenstränge (2) sowie Hämmer (13) zum Schlagen des Drahtseils (1) nach der Verseilung der Litzenstränge (2) umfasst.

## Claims

1. Method for producing a wire cable (1), in which, to form a core cable (3), core cable strands (5, 6) are wound around a heart strand (4), the core cable (3) is compressed by hammering to smooth its surface (10), a plastics layer (7) is then applied to the core cable (3) and next strands (2) are stranded on the core cable (3),
**characterized**
**in that** the core cable (3) is precompressed before hammering and the wire cable (1) is hammered after stranding the strands (2) on the core cable (3).

2. Method according to Claim 1,
**characterized**
**in that** the core cable (3, 4) is precompressed by means of a roller compressor (9) or a drawing die.

3. Method according to Claim 1 or 2,
**characterized**
**in that** the strands (2, 5, 6) are pressed into the plastics layer (7, 8), the plastics layer preferably being softened.

4. Wire cable which has a core cable (3, 4) which is formed from core cable strands (5, 6) wound around a heart strand, has a surface (10, 11) smoothed by hammering and on which a plastics layer (7, 8) is arranged, and comprises strands (2, 5, 6) which are stranded on the core cable (3, 4),
**characterized**
**in that** the core cable (3, 4) has been precompressed before hammering by means of a roller compressor and the wire cable (1) has been hammered after stranding the strands (2, 5, 6) on the core cable (3).

5. Wire cable according to Claim 4,
**characterized**
**in that** the strands (2, 5, 6) are pressed into the plastics layer (7, 8).

6. Apparatus for producing a wire cable (1), which, to form a core cable (3), has a device for stranding core cable strands (5, 6) on a heart strand, has a device for compressing the core cable (3, 4) that comprises hammers (12, 14) which are designed to strike the surface of the core cable (3, 4), and has a device for stranding braid strands (2) on the core cable (3, 4),
**characterized**
**in that** the compressing device comprises a drawing die or a roller compressor (9), the hammers (12, 14), as viewed in the stranding direction, are arranged behind the drawing die or the roller compressor (9), and the apparatus comprises a device (19) for coating the core cable (3, 4) with a plastics layer (7, 8) before stranding the braid strands (2) and comprises hammers (13) for striking the wire cable (1) after stranding the braid strands (2).

## Revendications

1. Procédé pour la fabrication d'un câble métallique (1), dans lequel, pour former une âme (3), des torons (5, 6) de câble métallique sont enroulés autour d'un toron central (4), l'âme (3) est compactée par martelage en vue de lisser sa surface (10), ensuite, une couche de matériau synthétique (7) est appliquée sur l'âme (3) et des torons (2) sont ensuite toronnés sur l'âme (3), **caractérisé en ce que** l'âme (3) est précompactée avant le martelage et le câble métallique (1) est martelé après le toronnage des torons (2) sur l'âme (3).

2. Procédé selon la revendication 1, **caractérisé en ce que** l'âme (3, 4) est précompactée au moyen d'un compacteur à rouleaux (9) ou d'une filière.

3. Procédé selon la revendication 1 ou 2, **caractérisé en ce que** les torons (2, 5, 6) sont enfoncés dans la couche de matériau synthétique (7, 8), la couche de matériau synthétique étant de préférence ramollie.

4. Câble métallique qui présente une âme (3, 4) qui est formée par des torons (5, 6) de câble métallique enroulés autour d'un toron central, qui présente une surface lissée (10, 11) par martelage et sur laquel une couche de matériau synthétique (7, 8) est agencée et qui comprend des torons (2, 5, 6) toronnés sur l'âme (3, 4), **caractérisé en ce que** l'âme (3) a été précompactée avant le martelage au moyen d'un compacteur à rouleaux et le câble métallique (1) a été martelé après le toronnage des torons (2, 5, 6) sur l'âme (3).

5. Câble métallique selon la revendication 4, **caractérisé en ce que** les torons (2, 5, 6) sont enfoncés dans la couche de matériau synthétique (7, 8).

6. Dispositif pour la fabrication d'un câble métallique (1), qui présente, pour la formation d'une âme (3), un dispositif pour toronner des torons (5, 6) de câble métallique sur un toron central, un dispositif pour compacter l'âme (3, 4), qui comprend des marteaux qui sont conçus pour frapper sur la surface de l'âme (3, 4), et un dispositif pour toronner des brins de toron (2) sur l'âme, **caractérisé en ce que** le dispositif de compactage comprend une filière ou un compacteur à rouleaux (9), les marteaux (12, 14) sont disposés, dans le sens du toronnage, derrière la filière ou le compacteur à rouleaux (9) et le dispositif comprend une installation pour recouvrir (19) l'âme (3, 4) par une couche de matériau synthétique (7, 8) avant le toronnage des brins de toron (2) ainsi que des marteaux (13) pour frapper le câble métallique (1) après le toronnage des brins de toron (2).
